# EUROPÄISCHE PATENTSCHRIFT

(11) **EP 2 974 993 B1**
(45) Veröffentlichungstag und Bekanntmachung des Hinweises auf die Patenterteilung: **14.02.2018**
(21) Anmeldenummer: 15002091.5
(22) Anmeldetag: 14.07.2015
(51) Int. Cl.: B66C 23/00, B66C 23/62

(54) **MONTAGEVORRICHTUNG**
MOUNTING DEVICE
DISPOSITIF DE MONTAGE

(30) Priorität: 16.07.2014 AT 2862014 U
(43) Veröffentlichungstag der Anmeldung: 20.01.2016
(73) Patentinhaber: Palfinger AG, 5101 Bergheim bei Salzburg (AT)
(72) Erfinder: Juen, Thomas, 5431 Kuchl (AT); Pichorner, Gernot, 9861 Krems in Kärnten (AT)
(74) Vertreter: Torggler & Hofinger Patentanwälte

(56) Entgegenhaltungen:
- EP-A1- 2 325 045
- WO-A2-2004/083081
- US-A- 4 407 419
- US-A- 4 463 858
- US-B1- 7 328 810

## Beschreibung

Die vorliegende Erfindung betrifft ein Kraftfahrzeug mit einer Montagevorrichtung für die Abstützung eines Ladekrans oder eines Ladekrans an Fahrgestelllängsträgern des Kraftfahrzeuges mit den Merkmalen des Oberbegriffs des Anspruchs 1.

Zur Montage eines Ladekrans an einem Kraftfahrzeug ist die Verwendung von Montagevorrichtungen bekannt, die meist in Form von auf die Fahrgestelllängsträger des Kraftfahrzeugs aufgesetzten Hilfsrahmen ausgeführt sind. Die Hilfsrahmen werden üblicherweise mit dem Fahrgestell verschraubt. Es ergibt sich durch den Hilfsrahmen eine ungünstige Erhöhung der Ladekante.

Eine gattungsgemäße Montagevorrichtung für ein Kraftfahrzeug geht aus der US 4 407 419 A hervor.

Aufgabe der Erfindung ist die Bereitstellung eines Kraftfahrzeuges mit einer Montagevorrichtung, bei welcher sich keine Erhöhung der Ladekante ergibt.

Diese Aufgabe wird durch ein Kraftfahrzeug mit einer Montagevorrichtung mit den Merkmalen des Anspruchs 1 gelöst.

Durch die Verwendung einer Trägerplatte kann auf die Anordnung eines Hilfsrahmens verzichtet werden. Es kann die volle Pritschenlänge bei möglichst niedriger Ladekante verwendet werden.

Vorteilhafte Ausführungsformen sind in den abhängigen Ansprüchen definiert.

Die Fahrgestelllängsträger können parallel zueinander verlaufen oder Kröpfungen aufweisen.

Ist vorgesehen, dass die Trägerplatte teilweise in einen von den Fahrgestelllängsträgern eingeschlossenen Freiraum hinein ragt, ergibt sich gegenüber dem Stand der Technik eine niedrigere Bauhöhe der Montagevorrichtung.

Die eigentliche Lagerung der Abstützung eines Ladekranes oder des gesamten Ladekrans kann über wenigstens eine auf der Trägerplatte angeordnete Querstrebe erfolgen. Vorzugweise ist diese als Hohlprofile ausgebildet und kann zur verschiebbaren Lagerung eines Auslegers des Ladekrans verwendet werden. Dann bildet sozusagen die Unterkonstruktion des Ladekrans einen integralen Bestandteil der Montagevorrichtung.

Es kann vorgesehen sein, dass die Trägerplatte Versteifungselemente aufweist und die Versteifungselemente nicht über die Querstrebe(n) hinaus ragen. Auch hierdurch ergibt sich eine gegenüber dem Stand der Technik niedrigere Bauhöhe.

Die Trägerplatte kann an geeigneten Befestigungsstellen des Fahrgestells (zum Beispiel Verschraubungslaschen) befestigt werden. Ein Bohren oder Schweißen oder ein mechanisches Bearbeiten des Fahrgestells ist nicht erforderlich.

Besonders bevorzugt ist vorgesehen, dass die Trägerplatte der Montagevorrichtung im Wesentlichen bündig an die Oberseiten der Fahrgestelllängsträger anschließt.

Es ist ausreichend, wenn sich die Trägerplatte der Montagevorrichtung nur über einen Teil der Längserstreckung der Fahrgestelllängsträger erstreckt.

Besonders bevorzugt ist vorgesehen, dass jener Teil der Trägerplatte, der in den von den Fahrgestelllängsträgern eingeschlossenen Freiraum hinein ragt, in Form von Versteifungselementen ausgebildet ist.

Auf der Trägerplatte ist der Unterteil des Ladekranes oder die Abstützung eines Ladekrans anzuordnen. Der Unterteil kann aus zwei in Form von Hohlprofilen ausgebildeten Querstreben bestehen, auf denen eine Aufnahmeplatte für eine Kransäule des Ladekrans angeordnet sein kann. In den Querstreben können Ausleger des Ladekrans verschiebbar gelagert sein.

Besonders bevorzugt ist vorgesehen, dass die Querstreben über eine lösbare Verbindung, vorzugsweise eine Klemmverbindung, an der Trägerplatte befestigt sind.

Weitere Vorteile und Einzelheiten der Erfindung ergeben sich anhand der Figuren 1 bis 17. Die Figuren 1 bis 8 zeigen ein erstes Ausführungsbeispiel einer bei der Erfindung zum Einsatz kommenden Montagevorrichtung. Die Figuren 9 bis 16 zeigen ein zweites Ausführungsbeispiel einer bei der Erfindung zum Einsatz kommenden Montagevorrichtung. Die Figur 17 zeigt ein erfindungsgemäßes Kraftfahrzeug. In Bezug auf die Figuren 1 bis 8 weist jede Figur Unterfiguren a und b auf. Die Unterfiguren a beziehen sich jeweils auf die Montagevorrichtung in einem isolierten Zustand und die Unterfiguren b auf die Montagevorrichtung im Montagezustand an den Fahrgestelllängsträgern. Bei den Figuren 9 bis 16 wurde auf die Darstellung des Montagezustandes verzichtet, da sie sich aus einer Zusammenschau der Figuren 1b bis 8b und der Figuren 9 bis 16 ergibt.
Figur 1 a zeigt eine bei der Erfindung zum Einsatz kommenden Montagevorrichtung 4 im isolierten Zustand. An der Trägerplatte 5 sind zwei als Hohlprofile ausgebildete Querstreben 8 und eine Aufnahmeplatte 9 für eine Kransäule des Ladekrans 6 befestigt.
Figur 1b zeigt einen Ausschnitt eines Kraftfahrzeugs 1 mit einem ersten und einem zweiten Fahrgestelllängsträger 2, 3, die parallel zueinander verlaufen und zwischen sich einen Freiraum einschließen. An den Fahrgestelllängsträgern 2, 3 ist eine Montagevorrichtung 4 befestigt. Diese weist eine Trägerplatte 5 auf, auf welcher ein Ladekran 6 anordenbar ist. Die Trägerplatte 5 ragt teilweise in den Freiraum zwischen den Fahrgestelllängsträgern 2, 3 hinein und zwar in diesem Ausführungsbeispiel mit jenen Teil, der in Form von Versteifungselementen 7 ausgebildet ist. Die Trägerplatte 5 schließt im Wesentlichen bündig an die Oberseiten der Fahrgestelllängsträger 2, 3 an. Die Trägerplatte 5 erstreckt sich nur über einen Teil der Längserstreckung der Fahrgestelllängsträger 2, 3. Die Trägerplatte 5 ist mit den Fahrgestelllängsträgern 2, 3 verschraubt.
Figur 2 zeigt eine perspektivische Ansicht von unten. Erkennbar sind ein zentrales kreuzförmiges Versteifungselement 7 und vier randseitig angeordnete Versteifungselemente 7.
Figur 3 zeigt eine Draufsicht von oben.
Figur 4 zeigt eine Draufsicht von unten.
Figur 5 zeigt eine Seitenansicht. Von besonderem Interesse ist, dass die Versteifungselemente 7 im Freiraum zwischen den Fahrgestelllängsträgern 2, 3 angeordnet sind und daher in Figur 5b nicht erkennbar sind.

Dasselbe gilt in Bezug auf Figur 6 und 7, die weitere Seitenansichten zeigen und in Bezug auf die Figuren 8, die eine Vorderansicht zeigt.

Beim zweiten Ausführungsbeispiel der bei der Erfindung zum Einsatz kommenden Montagevorrichtung (Figuren 9 bis 16) sind die Versteifungselemente 7 oberhalb der Fahrgestelllängsträger 2, 3 angeordnet, ragen jedoch nicht über die Querträger 8 nach oben hinaus. Auch hierdurch ergibt sich eine gegenüber dem Stand der Technik niedrigere Bauhöhe.
Figur 9 zeigt eine perspektivische Ansicht von oben.
Figur 10 zeigt eine perspektivische Ansicht von unten.
Figur 11 zeigt eine Draufsicht von oben.
Figur 12 zeigt eine Draufsicht von unten.
Die Figuren 13 und 14 zeigen Seitenansichten.
Die Figuren 15 und 16 zeigen Ansichten quer zu den Querstreben 8.
Figur 17 zeigt ein erfindungsgemäßes Kraftfahrzeug 1 mit einem über die Montagevorrichtung 4 montiertem Ladekran 6.

## Patentansprüche

1. Kraftfahrzeug (1) mit einem ersten Fahrgestelllängsträger (2) und einem zweiten Fahrgestelllängsträger (3) und einer an den Fahrgestelllängsträgern montierten Montagevorrichtung (4) für eine Abstützung eines Ladekrans (6) oder eines Ladekrans (6) an dem ersten Fahrgestelllängsträger (2) und dem zweiten Fahrgestelllängsträger (3), **dadurch gekennzeichnet, dass** die Montagevorrichtung (4) eine Trägerplatte (5) aufweist, auf welcher die Abstützung oder der Ladekran (6) anordenbar ist und welche im Montagezustand mit dem ersten Fahrgestelllängsträger (2) und dem zweiten Fahrgestelllängsträger (3) verbunden ist, wobei die Trägerplatte (5) der Montagevorrichtung (4) im Wesentlichen bündig an die Oberseiten der Fahrgestelllängsträger (2, 3) anschließt.

2. Kraftfahrzeug nach Anspruch 1, wobei auf der Trägerplatte (5) wenigstens eine Querstrebe (8) angeordnet ist.

3. Kraftfahrzeug nach Anspruch 2, wobei die Fahrgestelllängsträger (2, 3) zwischen sich einen Freiraum einschließen und die Trägerplatte (5) teilweise in den von den Fahrgestelllängsträgern (2, 3) eingeschlossenen Freiraum hinein ragt.

4. Kraftfahrzeug nach Anspruch 2, wobei die Trägerplatte (5) Versteifungselemente (7) aufweist und die Versteifungselemente (7) nicht über die wenigstens eine Querstrebe (8) hinaus ragen.

5. Kraftfahrzeug nach wenigstens einem der Ansprüche 1 bis 4, wobei sich die Trägerplatte (5) der Montagevorrichtung (4) nur über einen Teil der Längserstreckung der Fahrgestelllängsträger (2, 3) erstreckt.

6. Kraftfahrzeug nach wenigstens einem der Ansprüche 1 bis 5, wobei jener Teil der Trägerplatte (5), der in den von den Fahrgestelllängsträgern (2, 3) eingeschlossenen Freiraum hinein ragt, in Form von Versteifungselementen (7) ausgebildet ist.

7. Kraftfahrzeug nach wenigstens einem der Ansprüche 1 bis 6, wobei die Trägerplatte (5) lösbar mit den Fahrgestelllängsträgern (2, 3) verbunden, vorzugsweise verschraubt, ist.

## Claims

1. A motor vehicle (1) comprising a first longitudinal chassis rail (2) and a second longitudinal chassis rail (3) and a mounting device (4) mounted to the longitudinal chassis rails for supporting a loading crane (6) or a loading crane (6) on the first longitudinal chassis rail (2) and the second longitudinal chassis rail (3), **characterised in that** the mounting device (4) has a carrier plate (5) on which the support or the loading crane (6) can be arranged and which in the mounted condition is connected to the first longitudinal chassis rail (2) and the second longitudinal chassis (3), wherein the carrier plate (5) of the mounting device (4) adjoins the top sides of the longitudinal chassis rails (2, 3) in substantially flush relationship.

2. A motor vehicle according to claim 1 wherein at least one transverse strut (8) is arranged on the carrier plate (5).

3. A motor vehicle according to claim 2 wherein the longitudinal chassis rails (2, 3) enclose a free space between them and the carrier plate (5) projects partly into the free space enclosed by the longitudinal chassis rails (2, 3).

4. A motor vehicle according to claim 2 wherein the carrier plate (5) has stiffening elements (7) and the stiffening elements (7) do not project beyond the at least one transverse strut (8).

5. A motor vehicle according to at least one of claims 1 to 4 wherein the carrier plate (5) of the mounting device (4) extends only over a part of the longitudinal extent of the longitudinal chassis rails (2, 3).

6. A motor vehicle according to at least one of claims 1 to 5 wherein that part of the carrier plate (5), that projects into the free space enclosed by the longitudinal chassis rails (2, 3), is in the form of stiffening elements (7).

7. A motor vehicle according to at least one of claims 1 to 6 wherein the carrier plate (5) is releasably connected, preferably screwed, to the longitudinal chassis rails (2, 3).

## Revendications

1. Véhicule automobile (1) avec un premier longeron de châssis (2) et un deuxième longeron de châssis (3) et un dispositif de montage (4) monté sur les longerons de châssis, pour un soutien d'une grue de chargement (6) ou d'une grue de chargement (6) sur le premier longeron de châssis (2) et le deuxième longeron de châssis (3), **caractérisé en ce que** le dispositif de montage (4) comprend une plaque de support (5), sur laquelle le soutien ou la grue de chargement (6) peut être disposée et qui est reliée, dans l'état de montage, avec le premier longeron de châssis (2) et le deuxième longeron de châssis (3), la plaque de support (5) du dispositif de montage (4) se raccordant de manière globalement alignée au niveau des côtés supérieurs des longerons de châssis (2, 3).

2. Véhicule automobile selon la revendication 1, au moins une entretoise transversale (8) étant disposée sur la plaque de support (5).

3. Véhicule automobile selon la revendication 2, les longerons de châssis (2, 3) délimitant entre eux un espace libre et la plaque de support (5) dépassant partiellement dans l'espace libre délimité par les longerons de châssis (2, 3).

4. Véhicule automobile selon la revendication 2, la plaque de support (5) comprenant des éléments de rigidification (7) et les éléments de rigidification (7) ne dépassant pas de l'au moins une entretoise transversale (8).

5. Véhicule automobile selon au moins l'une des revendications 1 à 4, la plaque de support (5) du dispositif de montage (4) s'étendant uniquement sur une partie de l'extension longitudinale des longerons de châssis (2, 3).

6. Véhicule automobile selon au moins l'une des revendications 1 à 5, la partie de la plaque de support (5) qui dépasse dans l'espace libre délimité par les longerons de châssis (2, 3) étant réalisée sous la forme d'éléments de rigidification (7).

7. Véhicule automobile selon au moins l'une des revendications 1 à 6, la plaque de support (5) étant reliée de manière amovible, de préférence vissée, avec les longerons de châssis (2, 3).
